# EUROPÄISCHE PATENTSCHRIFT

(11) **EP 1 669 573 B1**
(45) Veröffentlichungstag und Bekanntmachung des Hinweises auf die Patenterteilung: **10.02.2010**
(21) Anmeldenummer: 05110326.5
(22) Anmeldetag: 04.11.2005
(51) Int. Cl.: F02D 11/10, F02D 9/02

(54) **Teileinheit zur Betätigung einer drehbar gelagerten Welle, deren aktueller Drehwinkel kontinuierlich zur erfassen ist**
Subunit for actuating a rotating shaft whose actual rotational angle is to be continuously detected
Sous assemblage pour l'actuation d'un arbre tournant dont la position angulaire est à détecter de manière continue

(30) Priorität: 08.12.2004 DE 102004059171
(43) Veröffentlichungstag der Anmeldung: 14.06.2006
(73) Patentinhaber: Continental Automotive GmbH, 30165 Hannover (DE)
(72) Erfinder: Brandau, Rüdiger, 36211, Alheim (DE); Köhler, Stefan, 60437, Frankfurt/Main (DE); Siebald, Kurt, 36199, Rotenburg (DE)

(56) Entgegenhaltungen:
- EP-A2- 1 148 223
- WO-A-2004/031558
- DE-A1- 10 112 427
- DE-A1- 19 644 169
- DE-A1- 19 800 707
- US-A1- 2004 231 644

## Beschreibung

Die Erfindung bezieht sich auf eine Teileinheit zur Betätigung einer drehbar gelagerten Welle, deren aktueller Drehwinkel kontinuierlich zu erfassen ist sowie auf eine Verwendung der Teileinheit. Drehbar gelagerte Wellen, deren aktueller Drehwinkel kontinuierlich zu erfassen ist, sind bekannt. Sie werden beispielsweise in Anzeigeninstrumenten eingesetzt, bei denen die Information über den jeweiligen Drehwinkel der drehbar gelagerten Welle eine große Bedeutung hat. Ferner sind solche drehbar gelagerten Wellen in Absperrorganen zu finden, bei denen der jeweilige aktuelle Drehwinkel Aussagen über den Öffnungsgrad der Absperrorgane ermöglicht. In der Regel ist der konstruktive Aufwand hierbei jedoch relativ hoch. Dies liegt daran, dass zum einen die drehbar gelagerte Welle angetrieben werden muss. Dies geschieht in der Regel durch die Anordnung von Elektromotoren, die durch elektrische Leitungen mit Strom versorgt werden müssen. Zum anderen müssen Drehwinkelsensoren angeordnet werden, wobei ebenfalls Leitungen für deren Stromversorgung sowie für deren Signalabgriff vorzusehen sind. Dabei ist es möglich, Baugruppen als Teileinheiten einzusetzen, wobei jedoch nachteilig ist, dass einzelne Teile konstruktiv aufwändig verlötet, verschraubt oder verschweißt werden müssen.

Die WO 2004/031558 A1 beschreibt einen Deckel eines Gehäuses für eine Drosselklappenvorrichtung, wobei in dem Deckel selbst ein plattenartiger Träger vorgesehen ist, der ein Stanzgitter trägt sowie auf einen plattenartigen Träger gelegt und von einer schalenartigen Abdeckung umgeben ist, die an ihrem Rand mit dem Träger verschweißt ist.

Weiter ist in der DE 196 44 169 A1 (D2) ein Anschluss eines elektrischen Motors zum Verstellen einer Drosselklappe gezeigt.

Der Erfindung liegt die Aufgabe zugrunde, eine Teileinheit zur Betätigung einer solchen drehbar gelagerten Welle zu schaffen, die relativ kompakt aufgebaut ist, wobei auf vielerlei Schweiß-, Löt- oder Schraubverbindungen verzichtet werden kann. Die Teileinheit soll auf relativ einfache Weise in Gehäusen integrierbar, beziehungsweise nachrüstbar sein. Ferner liegt der Erfindung die Aufgabe zugrunde, eine Verwendung der Teileinheit zu schaffen.

Die der Erfindung zugrunde liegende Aufgabe wird durch eine Teileinheit zur Betätigung einer drehbar gelagerten Welle, deren aktueller Drehwinkel kontinuierlich zu erfassen ist, gelöst, die aus einem Gitter aus Metallstreifen besteht und Steckerkontakte sowie eine erste Verbindung, die mit einer ersten Drossel verbunden ist, die wiederum mit einer ersten Motoranschlussfahne verbunden ist, und eine zweite Verbindung, die mit einer zweiten Drossel verbunden ist, die wiederum mit einer zweiten Motoranschlussfahne verbunden ist, aufweist und bei der das Gitter an einer Seite mittig mit einem berührungsfreien, magnetoresistiven Drehwinkelsensor verbunden ist, wobei das Gitter, die Steckerkontakte, die erste Verbindung, die zweite Verbindung sowie die erste Motoranschlussfahne und die zweite Motoranschlussfahne ganz oder teilweise von einer Ummantelung aus elektrisch nicht leitendem Kunststoff umgeben sind und die Teileinheit in eine Aufnahme in einem Gehäuse einsteckbar ist. Bei dem Gitter aus Metallstreifen handelt es sich um die Kontaktgitter, die handelsüblich unter der Bezeichnung "Leadframe" vertrieben werden. Die Steckerkontakte haben mehrere Funktionen. Einige von ihnen dienen der Stromversorgung eines Elektromotors über die erste Motoranschlussfahne und die zweite Motoranschlussfahne. Andere Steckerkontakte dienen der Stromversorgung des berührungsfreien, magnetoresistiven Drehwinkelsensors sowie der einzelnen Signalabgriffe. Bevorzugt sind für vielerlei Einsatzzwecke sechs Steckerkontakte vorgesehen. Zwei davon dienen der Stromversorgung des Elektromotors. Zwei weitere von Ihnen dienen der Stromversorgung des berührungsfreien, magnetoresistiven Drehwinkelsensors. Ferner sind zwei weitere Steckerkontakte für den Signalabgriff vorgesehen. In diesem Fall werden somit von dem berührungsfreien, magnetoresistiven Drehwinkelsensor zwei Signale erfasst und abgegriffen. Das Gitter, die Steckerkontakte, die erste Verbindung, die zweite Verbindung sowie die erste Motoranschlussfahne und die zweite Motoranschlussfahne sind ganz oder teilweise von einer Ummantelung aus elektrisch nicht leitendem Kunststoff umgeben. Dies bedeutet, dass beispielsweise Teilbereiche der ersten Verbindung oder der zweiten Verbindung oder des Gitters von diesem leitenden Kunststoff nicht umgeben sind. Dabei versteht es sich von selbst, dass die Steckerkontakte und die erste Motoranschlussfahne sowie die zweite Motoranschlussfahne nicht vollständig von dem elektrisch nicht leitenden Kunststoff umgeben sein dürfen. Es hat sich in überraschender Weise gezeigt, dass die Teileinheit zur Betätigung einer drehbar gelagerten Welle, deren aktueller Drehwinkel kontinuierlich zu erfassen ist, relativ kompakt und stabil ausgebildet ist, wobei gleichzeitig auf Schweiß- oder Lötverbindungen verzichtet werden kann. Durch die ganze oder teilweise Ummantelung aus elektrisch nicht leitendem Kunststoff wird die Teileinheit weitgehend resistent auf eine äußere Krafteinwirkung und lässt sich auf einfache Art und Weise durch Einstecken in komplementär ausgebildete Öffnungen von Gehäuseteilen in diese integrieren. Gleichzeitig wird in vorteilhafter Weise der erforderliche Bauraum minimiert und durch die Anordnung der ersten Drossel und der zweiten Drossel eine Entstörung des Systems gewährleistet. Je nach Einsatzzweck lassen sich handelsübliche berührungsfreie, magnetoresistive Drehwinkelsensoren anordnen, so dass die Teileinheit für vielerlei Einsatzzwecke geeignet ist.

Eine bevorzugte Ausgestaltung der Erfindung besteht darin, dass die erste Motoranschlussfahne und die zweite Motoranschlussfahne einen ersten Klemmanschluss beziehungsweise einen zweiten Klemmanschluss aufweisen. Auf diese Weise lässt sich der erforderliche Elektromotor durch einfache Klemmverbindungen mit der Teileinheit verbinden.

Gemäß einer weiteren bevorzugten Ausgestaltung der Erfindung sind die erste Motoranschlussfahne und die zweite Motoranschlussfahne lediglich an ihren, der ersten Drossel beziehungsweise der zweiten Drossel abgewandten Enden von einer Ummantelung aus elektrisch nicht leitendem Kunststoff umgeben. Dies ermöglicht eine nicht starre sondern flexible Anordnung der ersten Motoranschlussfahne und der zweiten Motoranschlussfahne, wodurch die Teileinheit in dem jeweiligen Gehäuse durch zusätzliche Klemmkräfte fixiert werden kann. Ferner sind die erforderlichen Toleranzausgleiche auf relativ einfache Weise sicherzustellen.

Eine weitere bevorzugte Ausgestaltung der Erfindung besteht darin, dass die Breitseiten der ersten Motoranschlussfahne, der zweiten Motoranschlussfahne, des Gitters und der Steckerkontakte parallel zueinander angeordnet sind. Dies bedeutet, dass in der zweidimensionalen Ansicht der Teileinheit die Breitseiten der ersten Motoranschlussfahne, der zweiten Motoranschlussfahne, des Gitters und der Steckerkontakte in einer Ebene liegen. Auf diese Weise erhält die Teileinheit eine nahezu plattenförmige Struktur, so dass der Bauraum optimiert werden kann und die Anordnung in den Gehäusen vereinfacht wird.

Nach einer weiteren bevorzugten Ausgestaltung der Erfindung ist das Gitter in einer elektrisch nicht leitenden Trägerplatte angeordnet. Diese kann beispielsweise aus einem elektrisch nicht leitenden Kunststoff bestehen. Zur Herstellung der Teileinheit kann die Kombination aus Gitter und Trägerplatte auch vorgefertigt eingesetzt werden. Im zusammengebauten Zustand der Teileinheit ist dann auch die Trägerplatte ganz oder teilweise von der Ummantelung aus elektrisch nicht leitendem Kunststoff umgeben. Die Anordnung der Trägerplatte hat Vorteile bei der Serienfertigung, da sie das Gitter zusätzlich stabilisiert.

Gegenstand der Erfindung ist schließlich die Verwendung der Teileinheit als Teileinheit zur Betätigung einer Drosselklappenwelle in einem Drosselklappenstutzen eines Kraftfahrzeuges. In Drosselklappenstutzen ist für die Anordnung elektrischer Bauteile ein nur sehr geringer Bauraum vorhanden. Die Teileinheit zur Betätigung einer drehbar gelagerten Welle, deren aktueller Drehwinkel kontinuierlich zu erfassen ist, lässt sich auf sehr einfache Weise in Drosselklappenstutzen positionieren, was eine Serienfertigung begünstigt.

Die Erfindung wird nachfolgend anhand der Zeichnung (Fig. 1 bis Fig. 5) näher und beispielhaft erläutert.
- In Fig. 1: ist die Vorderansicht der Teileinheit dreidimensional dargestellt.
- In Fig. 2: ist die Vorderseite der Teileinheit dreidimensional aus einem anderen Blickwinkel dargestellt.
- In Fig. 3: ist die Rückseite der Teileinheit zusammen mit dem angeordneten Motor dreidimensional dargestellt.
- In Fig. 4: ist die Rückseite der Teileinheit ohne Ummantelung aus elektrisch nicht leitendem Kunststoff dargestellt.
- In Fig. 5: ist die Rückseite der Teileinheit ohne die Ummantelung aus elektrisch nicht leitendem Kunststoff dreidimensional dargestellt.

In Fig. 1 ist die Teileinheit zur Betätigung einer drehbar gelagerten Welle, deren aktueller Drehwinkel kontinuierlich zu erfassen ist, mit ihrer Vorderseite dreidimensional dargestellt. Das in ihr angeordnete Gitter aus Metallstreifen (nicht dargestellt) weist Steckerkontakte 1b, 1b' auf. In der Teileinheit ist ferner eine erste Drossel 4, die mit einer ersten Motoranschlussfahne 7 verbunden ist, und eine zweite Drossel 5, die mit einer zweiten Motoranschlussfahne 6 verbunden ist, angeordnet. Das Gitter (nicht dargestellt) ist mittig mit einem berührungsfreien, magnetoresistiven Drehwinkelsensor 3 verbunden. Die erste Motoranschlussfahne 7 und die zweite Motoranschlussfahne 6 weisen einen ersten Klemmanschluss 9 beziehungsweise einen zweiten Klemmanschluss 8 auf. Sie dienen der Verbindung mit einem Elektromotor (nicht dargestellt). Außen ist die Teileinheit teilweise von einer Ummantelung 10 aus elektrisch nicht leitendem Kunststoff umgeben. Mit dem berührungsfreien, magnetoresistiven Drehwinkelsensor 3 lässt sich der aktuelle Drehwinkel einer drehbar gelagerten Welle (nicht dargestellt) kontinuierlich erfassen.

In Fig. 2 ist die Vorderseite der Teileinheit gemäß Fig. 1 aus einem anderen Blickwinkel dargestellt.

In Fig. 3 ist die Rückseite der Teileinheit dreidimensional zusammen mit dem angeordneten Elektromotor 11 dargestellt. Die erste Motoranschlussfahne 7 und die zweite Motoranschlussfahne 6 sind lediglich an ihrem, der ersten Drossel 4 beziehungsweise der zweiten Drossel 5 zugewandten Enden von einer Ummantelung 10 aus elektrisch nicht leitendem Kunststoff umgeben. Auf diese Weise werden die erste Motoranschlussfahne 7 und die zweite Motoranschlussfahne 6 biegsam und flexibel gehalten, wodurch erforderliche Toleranzausgleiche vorteilhaft realisiert werden können.

In Fig. 4 ist die Rückseite der Teileinheit dargestellt, wobei auf die Darstellung der Ummantelung aus elektrisch nicht leitendem Kunststoff aus Gründen der Übersichtlichkeit verzichtet wurde. Die Teileinheit besteht aus einem Gitter 1 aus Metallstreifen, das in einer elektrisch nicht leitenden Trägerplatte 2 angeordnet ist und das Steckerkontakte 1b, 1b' sowie eine erste Verbindung 1c, die mit einer ersten Drossel 4 verbunden ist, die wiederum mit einer ersten Motoranschlussfahne 7 verbunden ist, und eine zweite Verbindung 1d, die mit einer zweiten Drossel 5 verbunden ist, die wiederum mit einer zweiten Motoranschlussfahne 6 verbunden ist, aufweist. Die Steckerkontakte 1b' dienen dabei beispielsweise der Stromversorgung des Elektromotors (nicht dargestellt) über die erste Motoranschlussfahne 7 und die zweite Motoranschlussfahne 6. Die weiteren Steckerkontakte 1b dienen der Stromversorgung und der Signalabgriffe des berührungsfreien, magnetoresistiven Drehwinkelsensors (nicht dargestellt). Die Breitseiten der ersten Motoranschlussfahne 7, der zweiten Motoranschlussfahne 6, des Gitters 1 und der Steckerkontakte 1b, 1b' sind parallel zueinander angeordnet, was in Fig. 4 dadurch deutlich gemacht wird, dass sie in einer Ebene liegen.

In Fig. 5 ist die Rückseite der Teileinheit dreidimensional dargestellt, wobei auf die Darstellung der Ummantelung aus elektrisch nicht leitendem Kunststoff aus Gründen der Übersichtlichkeit verzichtet wurde. Diese verleiht der Teileinheit eine zusätzliche Steifigkeit und einen Schutz vor von außen einwirkenden Kräften.

## Patentansprüche

1. Teileinheit zur Betätigung einer drehbar gelagerten Welle, deren aktueller Drehwinkel kontinuierlich zu erfassen ist, die aus einem Gitter (1) aus Metallstreifen besteht, das Steckerkontakte (1b, 1b') sowie eine erste Verbindung (1c), die mit einer ersten Drossel (4) verbunden ist, die wiederum mit einer ersten Motoranschlussfahne (7) verbunden ist, und eine zweite Verbindung (1d), die mit einer zweiten Drossel (5) verbunden ist, die wiederum mit einer zweiten Motoranschlussfahne (6) verbunden ist, aufweist, und bei der das Gitter (1) an einer Seite mittig mit einem berührungsfreien, magnetoresistiven Drehwinkelsensor (3) verbunden ist, wobei das Gitter (1), die Steckerkontakte (1b, 1b'), die erste Verbindung (1c), die zweite Verbindung (1d) sowie die erste Motoranschlussfahne (7) und die zweite Motoranschlussfahne (6) ganz oder teilweise von einer Ummantelung (10) aus elektrisch nicht leitendem Kunststoff umgeben sind und die Teileinheit in eine Aufnahme in einem Gehäuse einsteckbar ist.

2. Teileinheit nach Anspruch 1, bei der die erste Motoranschlussfahne (7) und die zweite Motoranschlussfahne (6) einen ersten Klemmanschluss (9) beziehungsweise einen zweiten Klemmanschluss (8) aufweisen.

3. Teileinheit nach Anspruch 1 oder Anspruch 2, bei der die erste Motoranschlussfahne (7) und die zweite Motoranschlussfahne (6) lediglich an ihren, der ersten Drossel (4) beziehungsweise der zweiten Drossel (5) zugewandten Enden von einer Ummantelung (10) aus elektrisch nicht leitendem Kunststoff umgeben sind.

4. Teileinheit nach einem der Ansprüche 1 bis 3, bei der die Breitseiten der ersten Motoranschlussfahne (7), der zweiten Motoranschlussfahne (6), des Gitters (1) und der Steckerkontakte (1b, 1b') parallel zueinander angeordnet sind.

5. Teileinheit nach einem der Ansprüche 1 bis 4, bei der das Gitter (1) in einer elektrisch nicht leitenden Trägerplatte (2) angeordnet ist.

6. Verwendung der Teileinheit nach einem der Ansprüche 1 bis 5 als Teileinheit zur Betätigung einer Drosselklappenwelle in einem Drosselklappenstutzen eines Kraftfahrzeugs.

## Claims

1. Subunit for operating a rotatably mounted shaft, of which the current rotary angle is to be continuously detected, which comprises a grating (1) which is made up of metal strips and has plug contacts (1b, 1b') and also a first connection (1c) which is connected to a first throttle (4) which, in turn, is connected to a first engine connection lug (7), and a second connection (1d) which is connected to a second throttle (5) which, in turn, is connected to a second engine connection lug (6), and in which subunit the grating (1) is connected, on one side, centrally to a contactless, magnetoresistive rotary angle sensor (3), with the grating (1), the plug contacts (1b, 1b'), the first connection (1c), the second connection (1d) and also the first engine connection lug (7) and the second engine connection lug (6) being entirely or partly surrounded by a casing (10) comprising electrically non-conductive plastic and it being possible for the subunit to be inserted into a receptacle in a housing.

2. Subunit according to Claim 1, in which the first engine connection lug (7) and the second engine connection lug (6) have a first clamping connection (9) and, respectively, a second clamping connection (8).

3. Subunit according to Claim 1 or Claim 2, in which the first engine connection lug (7) and the second engine connection lug (6) are surrounded by a casing (10) comprising electrically non-conductive plastic only at their ends which face the first throttle (4) and, respectively, the second throttle (5).

4. Subunit according to one of Claims 1 to 3, in which the broad faces of the first engine connection lug (7), the second engine connection lug (6), the grating (1) and the plug contacts (1b, 1b') are arranged parallel to one another.

5. Subunit according to one of Claims 1 to 4, in which the grating (1) is arranged in an electrically non-conductive support plate (2).

6. Use of the subunit according to one of Claims 1 to 5 as a subunit for operating a throttle valve shaft in a throttle valve assembly of a motor vehicle.

## Revendications

1. Sous-ensemble permettant d'actionner un arbre rotatif dont la position angulaire doit être détectée de manière continue, lequel sous-ensemble se compose d'une grille (1) formée par des lames métalliques, ladite grille comportant des contacts enfichables (1b, 1b'), ainsi qu'une première liaison (1c), laquelle est raccordée à une première inductance (4) qui est elle-même raccordée à une première borne de raccordement (7) d'un moteur, et une deuxième liaison (1d), laquelle est raccordée à une deuxième inductance (5) qui est elle-même raccordée à une deuxième borne de raccordement (6) du moteur, où la grille (1) est raccordée en son centre d'un côté à un capteur (3) de position angulaire magnétorésistif et sans contact, la grille (1), les contacts enfichable (1b, 1b'), la première liaison (1c), la deuxième liaison (1d), ainsi que la première borne de raccordement (7) du moteur et la deuxième borne de raccordement (6) du moteur étant enrobés en tout ou en partie par une gaine (10) en matière plastique ne conduisant pas l'électricité et le sous-ensemble pouvant être enfiché dans un logement dans un boîtier.

2. Sous-ensemble selon la revendication 1, dans lequel la première borne de raccordement (7) du moteur et la deuxième borne de raccordement (6) du moteur comportent une première connexion serrée (9) et, respectivement, une deuxième connexion serrée (8).

3. Sous-ensemble selon la revendication 1 ou la revendication 2, dans lequel la première borne de raccordement (7) du moteur et la deuxième borne de raccordement (6) du moteur ne sont enrobés par une gaine (10) en matière plastique ne conduisant pas l'électricité qu'à leurs extrémités tournées vers la première inductance (4) et, respectivement, vers la deuxième inductance (5).

4. Sous-ensemble selon l'une des revendications 1 à 3, dans lequel les faces les plus larges de la première borne de raccordement (7) du moteur, de la deuxième borne de raccordement (6) du moteur, de la grille (1) et des contacts enfichables (1b, 1b') sont disposées en parallèle les uns par rapport aux autres.

5. Sous-ensemble selon l'une des revendications 1 à 4, dans lequel la grille (1) est placée dans une plaque support (2) non conductible à l'électricité.

6. Utilisation du sous-ensemble conforme à l'une des revendications 1 à 5 en tant que sous-ensemble permettant d'actionner un arbre de papillon de régulation des gaz dans une tubulure à papillon de régulation des gaz de véhicule automobile.
